# EUROPÄISCHE PATENTSCHRIFT

(11) **EP 1 605 410 B1**
(45) Veröffentlichungstag und Bekanntmachung des Hinweises auf die Patenterteilung: **20.08.2008**
(21) Anmeldenummer: 05104736.3
(22) Anmeldetag: 01.06.2005
(51) Int. Cl.: G07C 5/08

(54) **Tachograph**
Tachograph
Tachygraphe

(30) Priorität: 11.06.2004 DE 102004028338
(43) Veröffentlichungstag der Anmeldung: 14.12.2005
(73) Patentinhaber: Continental Automotive GmbH, 30165 Hannover (DE)
(72) Erfinder: Kiemes, Jochen, 70499, Stuttgart (DE); Stumpe, Reinhard Ewald, 73765, Neuhausen (DE); Rombach, Gerhard, 78098, Triberg (DE)

(56) Entgegenhaltungen:
- EP-A- 0 724 343
- EP-A- 0 965 902
- DE-A1- 10 203 433
- DE-A1- 19 512 266
- ES-A2- 2 072 189

## Beschreibung

Die Erfindung betrifft einen Tachographen , der Fahrzeugbetriebsdaten digital in einem Speicher speichert, mit einer Anzeige und Bedienelementen und mit einem ersten Mikrokontroller.

Die neue Generation von Fahrtschreibern bzw. Tachographen verwendet zur Aufzeichnung der Fahrzeugbetriebsdaten nicht mehr, wie herkömmlich, eine papierne Diagrammscheibe sondern speichert die Daten digital auf einem elektronischen Medium. Ein so genannter digitaler Tachograph ist bereits aus dem deutschen Gebrauchsmuster DE 298 12 216 U1 bekannt. Für den Einsatz in Nutzfahrzeugen muss ein derartiges Gerät von einschlägigen Behörden eine Sicherheitszertifizierung erhalten, was sehr aufwändig, zeitintensiv und kostenträchtig ist. Das Verfahren der Zertifizierung muss im Rahmen jeglicher Änderungen an den von der Zertifizierungsinstanz zu überprüfenden Bauteile durchschritten werden, so dass bereits die Berücksichtigung kleinerer Kundenwünsche mit einem sehr hohen behördlichen Aufwand einhergeht.

Aus der ES 2072189 A2 ist eine Einrichtung zur Kontrolle der Fahrstreckenmessung von Kraftfahrzeugen bekannt. In diesem Zusammenhang ist ein an das Getriebe des Kraftfahrzeugs angeschlossener und mit einem Mikroprozessor ausgestatteter Entfernungswandler und eine mit einem weiteren Mikroprozessor ausgestattete Baueinheit offenbart, wobei die Baueinheit aus einem Taxameter, Fahrtenschreiber oder einer Blackbox bestehen kann. Die zwei Mikroprozessoren sind mittels Anschluss- und Übertragungsmittel durch eine beidseitige, verschlüsselte und individuelle Kommunikation miteinander verbunden. Die Einrichtung enthält Sicherheitsmittel gegen unberechtigte Manipulation, die interne Mittel zum Schutz der Mikroprozessoren besitzen.

Aus der EP 0965902 A2 ist ein geschützter Verschlüsselungschip bekannt, der eine Verschlüsselungseinheit und eine Sicherheitssensorik umfasst. Der Verschlüsselungschip ist dazu ausgebildet, eine oder mehrere Angriffsereignisse zu erkennen und mittels entsprechender Maßnahmen auf die Angriffsereignisse zu reagieren. Zu schützende Informationen sind nur innerhalb des geschützten Verschlüsselungschips verfügbar und somit durch die entsprechenden Maßnahmen vor Angriffen geschützt.

Die Erfindung hat es sich daher zur Aufgabe gemacht, einen Tachographen der eingangs genannten Art zu schaffen, der den hohen Anforderungen an die Manipulationssicherheit gerecht wird und gleichzeitig in seinem Aufbau derart ausgebildet ist, dass kleinere Änderungen, insbesondere hinsichtlich des Erscheinungsbildes und der Benutzerführung, mit geringerem Aufwand realisiert werden können.

Zur Lösung der Aufgabe schlägt die Erfindung vor, dass der erste Mikrokontroller des eingangs beschriebenen Tachographen ein Rechenwerk, eine Verschlüsselungseinheit, einen ersten Speicher und eine Sicherheitssensorik als integrale Bauelemente aufweist, welche Sicherheitssensorik mindestens einen sicherheitskritischen Umgebungsparameter überwacht, nämlich eine Taktfrequenz des ersten Mikrokontrollers, eine Betriebstemperatur des Mikrokontrollers, eine Versorgungsspannung des Mikrokontrollers, oder einen Widerstandswert einer den Mikrokontroller im Wesentlichen umgebenden Schutzschicht, wobei der erste Mikrokontroller mit einem zweiten Mikrokontroller des Tachographen in einer ersten Verbindung steht, mittels derer Daten übertragbar sind und der erste Mikrokontroller mit einem Messwertgeber umfassend eine interne Verschlüsselungseinheit in einer Signale übertragenden dritten Verbindung steht, der an einem Getriebebauelement eine Drehzahl misst und dem ersten Mikrokontroller übermittelt, welcher zweite Mikrokontroller mittels einer zweiten Verbindung mit einem Bediensystem oder einem Anzeigesystem verbunden ist und das Layout der Darstellung der Anzeige oder die Funktion der Bedienelemente steuert.

Die Vorteile eines Tachographen mit einer derartigen Architektur des ersten Mikrokontrollers und das Zusammenwirken mit einem zweiten Mikrokontroller bestehen vor allem in der weitgehenden Integration der Sicherheitsfunktionen in dem ersten Mikrokontroller, was die Gerätekosten in Bezug auf die Fläche der Leiterplatten, Bauteilevielfalt und Montagekosten erheblich reduziert. Das führt dazu, dass eine Erhöhung der Qualität der einzelnen übrigen Baugruppen gleichfalls mit reduzierten Kosten einhergeht. Der entscheidende Vorteil der Erfindung liegt vor allem in der Trennung flexibel zu handhabender Eigenschaften und sicherheitskritischer Funktionen des Tachographen. Die flexibel handhabbaren Eigenschaften, deren Änderung keine neuerliche Sicherheitszertifizierung erfordert und die mittels des zweiten Mikrokontrollers realisiert werden, können unter Berücksichtigung von Kundenwünschen leicht angepasst werden. Beispielsweise können dem Kunden ein eigenes Anzeige-Konzept oder besondere Schnittstellenfunktionen angeboten werden, ohne sicherheitsrelevante Funktionen des Tachographen verändern zu müssen. Der zweite Mikrokontroller kann hierbei Treiberbauelemente für eine Anzeige, insbesondere für eine LCD, gegebenenfalls als integrales Bauelement, umfassen. Daneben ist es zweckmäßig, wenn Bedienelemente, beispielsweise Druckknöpfe oder Drehregler bzw. die mit diesen Bedienelementen korrespondierenden Bediensysteme mit dem zweiten Mikrokontroller in Verbindung stehen, der die mittels dieser Bedienelemente bzw. Bediensysteme getätigten Eingaben in für den ersten Mikrokontroller geeignete Anweisungen bzw. Eingaben umsetzt. Zur Aufzeichnung und Auswertung der mittels eines Messwertgebers gemessenen. Drehzahl an einem Getriebebauelement erweist sich eine direkte Verbindung zwischen dem ersten Mikrokontroller und dem Messwertgeber zur Signalübertragung als zweckmäßig. Gegebenenfalls kann der zweite Mikrokontroller eine direkte Verbindung zu dem Messwertgeber aufweisen, so dass beispielsweise eine direkte Darstellung der Geschwindigkeit ohne vorherige Auswertung durch den ersten Mikrokontroller auf einer Anzeige des Tachographen möglich ist.

Besonders zweckmäßig ist die Speicherung kryptologischer Schlüssel in dem ersten Speicher, mittels derer die Verschlüsselungseinheit Fahrzeugsbetriebsdaten verschlüsselt. Insbesondere, wenn der erste Mikrokontroller einen aktiven Hardwareschutz aufweist, beispielsweise eine Schutzschicht, die das Halbleiterbauelement umgibt und mittels einer Sicherheitssensorik stetig auf Unversehrtheit überprüft wird, ist es sinnvoll, wenn diese sensiblen Daten in dieser Weise manipulationsgesichert und vor unbefugtem Zugriff geschützt sind.

Ein hohes Maß an Flexibilität hinsichtlich der Ausbildung des Speichermediums, auf dem die Fahrzeugbetriebsdaten digital abgelegt sind, ergibt sich, wenn die Verschlüsselungseinheit mit einem dritten Speicher, der kein integrales Bauelement des ersten Mikrokontrollers ist, in Verbindung steht und die Fahrzeugbetriebsdaten verschlüsselt in dem dritten Speicher speichert. Aufgrund des besonderen Schutzes der Verschlüsselungseinheit, die dem Mikrokontroller zugeordnet ist und der kryptologischen Schlüssel ermöglicht die Erfindung ohne jegliche Einbuße der Schwierigkeit einer Manipulation eine Ablage der verschlüsselten Fahrzeugsbetriebsdaten in einem ansonsten nicht zwingend gegen mechanische Manipulation geschützten Speichermedium. Der dritte Speicher kann hierbei zweckmäßig als verschlüsselter Speicher wahlfreien Zugriffs (Coded RAM) oder verschlüsselter nichtflüchtiger Speicher (Coded Flash) kostengünstig ausgebildet sein.

Zur Gewährleistung der korrekten Funktion auch bei Ausfall einer externen Spannungsversorgung ist es sinnvoll, wenn der erste Mikrokontroller mit einer nicht in den Mikrokontroller itegrierten Batterie in Verbindung steht, welche den Inhalt des ersten Speichers und eine in den Mikrokontroller integrierte Real-Time-Clock mit der erforderlichen Betriebsenergie versorgt. Zweckmäßig kann die Batteriespannung von der Sicher-heitssensorik überwacht werden, wobei die Real-Time-Clock zusätzlich als Manipulations-Indikator verwendbar ist, indem bestimmte Zeitmarken einer nachträglichen Auswertung unterzogen werden. Aufgrund der energetischen Pufferung der Real-Time-Clock und des Speichers, der kryptologische Schlüssel enthält, kann der erste Mikrokontroller vom Versorgungsnetz abgeschaltet werden. Auf diese Weise können verhältnismäßig niedrige Versorgungsenergien erreicht werden. Dieses Power-Down-Konzept ist im Kraftfahrzeug, wo Energiequellen begrenzte Kapazität aufweisen, besonders wertvoll. Wenn der erste Mikrokontroller von einem Betriebsenergieversorgungsnetz abschaltbar ausgebildet ist, ist es zweckmäßig, den ersten Mikrokontroller von dem zweiten Mikrokontroller mittels einer Interrupt -Leitung zwischen den beiden Mikrokontrollern einschaltbar auszubilden.

Damit der erste Mikrokontroller auch abhängig von gemessenen Fahrzeugbetriebsdaten situationsgerecht eine Anzeige ansteuern kann, ist es von Vorteil, wenn zwischen dem ersten Mikrokontroller und dem zweiten Mikrokontroller eine Datenübertragungsverbindung vorgesehen ist, mittels derer der erste Mikrokontroller dem zweiten Mikrokontroller Fahrzeugbetriebsdaten übermittelt, die der zweite Mikrokontroller auf der Anzeige zur Darstellung bringt.

Eine maximale Sicherheit gegen unbefugten Zugriff wird erhalten, wenn die Sicherheitssensorik bei einem Über - oder Unterschreiten eines vorbestimmten Grenzwerts für einen Umgebungsparameter die in dem ersten Speicher gespeicherten kryptologischen Schlüssel löscht.

Zusätzlich kann ein Löschen des Programmspeichers in dem ersten Mikrokontroller für diesen Fall vorgesehen sein. Damit der Löschvorgang stets gewährleistet ist, kann eine in den ersten Mikrokontroller integrierte Hilf s-energiepufferung vorgesehen sein.

Im Folgenden ist die Erfindung anhand eines Ausführungsbe i-spiels unter Bezugnahme auf eine Zeichnun g näher beschrieben. Es zeigt:
- Fig. 1:: eine schematische Darstellung der Funktionsweise des erfindungsgemäßen Tachographen.

Der in Fig. 1 dargestellte Tachograph 1 steht mit einem Messwertgeber 2 in einer zur Datenübertragung geeigneten dritten Verbindung 3. Der Messwertgeber 2 übermittelt die gemessenen Daten, nämlich die Drehzahl n eines nicht dargestellten Getriebebauelements, mittels einer gleichfalls nicht dargestellten internen Verschlüsselungseinheit verschlüsselt an den Tachogr a-phen 1. In dem Tachographen 1 wird die verschlüsselte Drehzahl N mittels der dritten Verbindung 3 sowohl an einen ersten Mi k-rokontroller 4 als auch an einen zweiten Mikrokon troller 5 übermittelt.

Der erste Mikrokontroller 4 ist von einer aktiven Schutzschicht 6 umgeben, die aus Leiterbahnen besteht, welche mittels einer Sicherheitssensorik 7 auf ihre Unversehrtheit überwacht werden. Hierzu misst die Sicherheitssensorik 7 stetig einen Widerstandswert R dieser nicht dargestellten Leiterbahnen bzw. der Schutzschicht 6 und veranlasst bei Überschreiten oder Unte r-schreiten eines bestimmtes Grenzwerts das Löschen von kryptol o-gischen Schlüsseln 8, die in einem ersten Speicher 9 de s ersten Mikrokontrollers 4 gespeichert sind sowie eines Programmcodes, mit dem der erste Mikrokontroller 4 arbeitet. Neben einem R e-chenwerk 10, einem ersten Speicher 9 und der Sicherheitssensorik 7 sind auch noch eine Verschlüsselungseinheit 11, eine Real-Time-Clock 12, ein zwischen dem Rechenwerk 10 und der Ve r-schlüsselungseinheit 11 angeordneter Zwischenspeicher 13 (Cache) und ein verschiedener Schnittstellen verwaltendes Bauteil 14 wesentliche Bestandteile des ersten Mikrokontrollers 4. Die Verschlüsselungseinheit 11 steht mit nicht in den ersten Mikrokontroller 4 integrierten dritten Speichern 15 in Verbi n-dung, nämlich einem verschlüsselten Speicher wahlfreie Zugriffs (Coded RAM) 16 und einem verschlüsselten nichtflücht i-gen Speicher (Coded Flash) 17. Von dem Messwertgeber 2 an den ersten Mikrokontroller 4 übermittelte Drehzahlmesswerte werden zunächst von dem Rechenwerk 10 verarbeitet und anschließend an den Zwischenspeicher 13 übermittelt, auf den die Verschlüss e-lungseinheit 11 zur Verschlüsselung diese r ausgewerteten Fahrzeugsbetriebsdaten zugreift, welche anschließend in den dritten Speicher 15 abgelegt werden.

Eine Batterie 18 sorgt selbst bei Ausfall einer Energieverso r-gung mittels eines externen Betriebsenergieversorgungsnetzes 20 für die Aufrechterhaltung der Funktionen der Sicherheitssens o-rik 7, des ersten Speichers 9 und der Real -Time-Clock 12.

Mittels einer ersten Verbindung 21 steht der erste Mikroko n-troller 4 mit dem zweiten Mikrokontroller 5 im Datenaustausch, so dass der zweite Mikrokontroller 5 mittels des Bauteils 14 eine Ansteuerung von Anzeigesystemen 22 und Anzeigen 23 vera n-lasst. Benutzerseitige Eingaben in den Tachographen 1 sind möglich mittels Bediensystemen 25 bzw. Bedienelementen 26, deren Betätigung mittels eines Interfaces 30 an den ersten Mikrokontroller 4 und/oder den zweiten Mikrokontroller 5 übermittelt werden.

Die Sicherheitssensorik 7 überwacht neben der Unversehrtheit bzw. dem Widerstandswert R der aktiven Schutzschicht 6 auch noch die Umgebungsparameter Taktfrequenz F , Betriebstemperatur T und Versorgungsspannung U. Für jeden der Umgebungsparameter sind zwei Grenzwerte definiert, bei deren Überschreiten bzw. Unterschreiten eine Löschung der Programmdateien und der kry p-tologischen Schlüssel 8 erfolgt.

Der erste Mikrokontroller 4 ist von der Spannung des Betrieb s-versorgungsnetzes 20 trennbar, wobei eine Interrupt -Leitung 31 zwischen dem zweiten Mikrokontroller 5 und dem ersten Mikroko n-troller 4 ein Einschalten bzw. eine Aufnahme der vollen B e-triebsspannung des ersten Mikrokontrollers 4, veranlasst durch den zweiten Mikrokontroller 5 ermöglicht.

## Patentansprüche

1. Tachograph (1) mit einer Anzeige (23) und Bedienelementen (26), der Fahrzeugbetriebsdaten digital in einem Speicher speichert, mit einem ersten Mikrokontroller (4), wobei der Tachograph derart ausgebildet ist, dass der erste Mikrokontroller (4) ein Rechenwerk, eine Verschlüsselungseinheit (11), einen ersten Speicher (9) und eine Sicherheitssensorik (7) als integrale Bauelemente aufweist, welche Sicherheitssensorik (7) mindestens einen sicherheitskritischen Umgebungsparameter überwacht, nämlich eine Taktfrequenz des ersten Mikrokontrollers (4), eine Betriebstemperatur T des Mikrokontrollers, eine Versorgungsspannung (U) des Mikrokontrollers oder einen Widerstandswert (R) einer den Mikrokontroller im Wesentlichen umgebenden Schutzschicht (6), wobei der erste Mikrokontroller (4) mit einem zweiten Mikrokontroller (5) des Tachographen (1) in einer ersten Verbindung (21) steht, mittels derer Daten übertragbar sind **und der erste Mikrokontroller (4) mit einem Messwertgeber (2) umfassend eine interne Verschlüsselungseinheit in einer Signale übertragenden dritten Verbindung (3) steht, der an einem Getriebebauelement eine Drehzahl (n) misst und dem ersten Mikrokontroller (4) übermittelt,** welcher zweite Mikrokontroller (5) mittels einer zweiten Verbindung mit einem Bediensystem (25) oder einem Anzeigesystem (22) verbunden ist und das Layout der Darstellung der Anzeige (23) oder die Funktion der Bedienelemente (26) steuert.

2. Tachograph nach Anspruch 1, **dadurch gekennzeichnet, dass** in dem ersten Speicher (9) kryptologische Schlüssel (8) gespeichert sind, mittels derer die Verschlüsselungseinheit (11) Fahrzeugbetriebsdaten verschlüsselt.

3. Tachograph nach Anspruch 1, **dadurch gekennzeichnet, dass** die Verschlüsselungseinheit (11) mit einem dritten Speicher (15), der kein integrales Bauelement des ersten Mikrokontrollers (4) ist, in Verbindung steht und die Fahrzeugbetriebsdaten verschlüsselt in dem dritten Speicher (15) speichert.

4. Tachograph nach Anspruch 3, **dadurch gekennzeichnet, dass** der dritte Speicher (15) als verschlüsselter Speicher wahlfreiem Zugriffs, z.B. Coded RAM (16)**,** oder verschlüsselter nichtflüchtiger Speicher, z.B. Coded Flash (17), ausgebildet ist.

5. Tachograph nach Anspruch 1, **dadurch gekennzeichnet, dass** der erste Mikrokontroller (4) mit einer nicht in den Mikrokontroller integrierten Batterie (18) in Verbindung steht, welche den Inhalt des ersten Speichers (9) und eine in den Mikrokontroller integrierte Real -Time-Clock (12) bei Ausfällen einer externen Spannungsversorgung mit einer Betriebsenergie versorgt.

6. Tachograph nach Anspruch 5, **dadurch gekennzeichnet, dass** der erste Mikrokontroller (4) von einem Betriebsenergieversorgungsnetz abschaltbar ist und der erste Mikrokontroller (4) von dem zweiten Mikrokontroller (5) mittels einer Interrupt-Leitung (31) zwischen dem ersten Mikrokontroller (4) und dem zweiten Mikrokontroller (5) einschaltbar ausgebildet ist.

7. Tachograph nach Anspruch 1, **dadurch gekennzeichnet, dass** zwischen dem ersten Mikrokontroller (4) und dem zweiten Mikrokontroller (5) eine Datenübertragungsverbindung vorgesehen ist, mittels derer der erste Mikrokontroller (4) dem zweiten Mikrokontroller (5) Fahrzeugbetriebsdaten übermittelt, die der zweite Mikrokontroller (5) auf der Anzeige (23) zur Darstellung bringt.

8. Tachograph nach Anspruch 2, **dadurch gekennzeichnet, dass** der Mikrokontroller, wenn die Sicher-heitssensorik (7) ein Überschreiten oder Unterschreiten eines bestimmten Grenzwertes für einen Umgebungsparameter ermittelt, in dem ersten Speicher (9) gespeicherte kryptologische Schlüssel (8) löscht.

## Claims

1. Tachograph (1) having a display (23) and operator control elements (26) which stores vehicle operating data in digital form in a memory, having a first microcontroller (4), in which the tachograph is embodied in such a way that the first microcontroller (4) has an arithmetic unit, an encryption unit (11), a first memory (9) and a security sensor system (7) as integral components, which security sensor system (7) monitors at least one security-critical ambient parameter, specifically a clock frequency of the first microcontroller (4), an operating temperature T of the microcontroller, a supply voltage (U) of the microcontroller, or a resistance value (R) of a protective layer (6) which essentially surrounds the microcontroller, wherein the first microcontroller (4) has a first connection (21) to a second microcontroller (5) of the tachograph (1), by means of which connection (21) data can be transmitted, and the first microcontroller (4) has a third, signal-transmitting connection (3) to a measured value signal transmitter (2) comprising an internal encryption unit, which measured value signal transmitter (2) measures a rotational speed (n) at a transmission component and transmits it to the first microcontroller (4), and which second microcontroller (5) is connected by means of a second connection to an operator control system (25) or a display system (22) and controls the layout of the representation or the display (23) or the function of the operator control elements (26).

2. Tachograph according to Claim 1, **characterized in that** cryptological keys (8) by means of which the encryption unit (11) encrypts vehicle operating data are stored in the first memory (9).

3. Tachograph according to Claim 1, **characterized in that** the encryption unit (11) is connected to a third memory (15) which is not an integral component of the first microcontroller (4) and stores the vehicle operating data in encrypted form in the third memory (15).

4. Tachograph according to claim 3, **characterized in that** the third memory (15) is embodied as an encrypted random access memory, for example Coded RAM (16), or encrypted non-volatile memory, for example Coded Flash (17).

5. Tachograph according to Claim 1, **characterized in that** the first microcontroller (4) is connected to a battery (18) which is not integrated into the microcontroller and which, in the event of a failure of an external voltage supply, supplies operating power for the content of the first memory (9) and for a real-time clock (12) which is integrated into the microcontroller.

6. Tachograph according to Claim 5, **characterized in that** the first microcontroller (4) can be disconnected from an operating power supply system, and the first microcontroller (4) is designed to be capable of being switched on by the second microcontroller (5) by means of an interrupt line (31) between the first microcontroller (4) and the second microcontroller (5).

7. Tachograph according to Claim 1, **characterized in that** a data transmission connection is provided between the first microcontroller (4) and the second microcontroller (5) and is used by the first microcontroller (4) to transmit vehicle operating data to the second microcontroller (5) which the second microcontroller (5) displays on the display (23).

8. Tachograph according to Claim 2, **characterized in that**, if the security sensor system (7) detects that the value of a ambient parameter exceeds or undershoots a specific limiting value, the microcontroller deletes cryptological keys (8) which are stored in the first memory (9).

## Revendications

1. Tachygraphe (1) comportant un affichage (23) et des organes de commande (26), lequel tachygraphe stocke d'une façon numérique des données de fonctionnement du véhicule dans une mémoire et comporte un premier microcontrôleur (4), ledit tachygraphe étant conçu de manière telle que le premier microcontrôleur (4) comporte, sous forme de composants intégrés, un système de calcul, une unité de cryptage (11), une première mémoire (9) et un système sensoriel de sécurité (7), ledit système sensoriel de sécurité (7) surveillant au moins un paramètre d'ambiance critique pour la sécurité, à savoir une fréquence d'horloge du premier microcontrôleur (4), une température de fonctionnement T du microcontrôleur, une tension d'alimentation (U) du microcontrôleur ou une résistance (R) d'une couche de protection (6) entourant pour l'essentiel le microcontrôleur, où le premier microcontrôleur (4) se trouve en une première liaison (21) avec un deuxième microcontrôleur (5) du tachygraphe (1), au moyen de laquelle des données peuvent être transmises, et le premier microcontrôleur (4) se trouve en une troisième liaison, laquelle transmet des signaux, avec un capteur de valeurs de mesure (2) comprenant une unité interne de cryptage, lequel capteur mesure une vitesse de rotation (n) sur un composant de la boîte de vitesses et la transmet au premier microcontrôleur (4), le deuxième microcontrôleur (5) étant relié, au moyen d'une deuxième liaison, à un système de commande (25) ou à un système d'affichage (22) et commande la configuration de la représentation de l'affichage (23) ou la fonction des organes de commande (26).

2. Tachygraphe selon la revendication 1, **caractérisé par le fait que**, dans la première mémoire (9), sont stockées des clefs de cryptage (8) au moyen desquelles l'unité de cryptage (11) crypte des données de fonctionnement du véhicule.

3. Tachygraphe selon la revendication 1, **caractérisé par le fait que** l'unité de cryptage (11) se trouve en liaison avec une troisième mémoire (15), qui n'est pas un composant intégré du premier microcontrôleur (4), et stocke, sous une forme cryptée, les données de fonctionnement du véhicule dans la troisième mémoire (15).

4. Tachygraphe selon la revendication 3, **caractérisé par le fait que** la troisième mémoire (15) est conçue comme mémoire cryptée à accès libre, par exemple, comme "coded RAM" (16), ou comme mémoire cryptée non volatile, par exemple, comme "coded flash" (17).

5. Tachygraphe selon la revendication 1, **caractérisé par le fait que** le premier microcontrôleur (4) se trouve en liaison avec une pile (18) non intégrée dans le microcontrôleur, laquelle pile alimente en énergie, dans le cas d'une défaillance d'une alimentation en tension extérieure, le contenu de la première mémoire (9) et une horloge (12) à temps réel intégrée dans le microcontrôleur.

6. Tachygraphe selon la revendication 5, **caractérisé par le fait que** le premier microcontrôleur (4) peut être déconnecté d'un réseau d'alimentation en énergie de fonctionnement et que le premier microcontrôleur (4) est conçu pour pouvoir être connecté par le deuxième microcontrôleur (5) au moyen d'un conducteur d'interruption (31) se trouvant entre le premier microcontrôleur (4) et le deuxième microcontrôleur (5).

7. Tachygraphe selon la revendication 1, **caractérisé par le fait qu'**il est prévu, entre le premier microcontrôleur (4) et le deuxième microcontrôleur (5), une liaison de transmission de données, au moyen de laquelle le premier microcontrôleur (4) transmet au deuxième microcontrôleur (5) des données de fonctionnement du véhicule, dont le deuxième microcontrôleur (5) fait une représentation sur l'affichage (23).

8. Tachygraphe selon la revendication 2, **caractérisé par le fait que**, lorsque le système sensoriel de sécurité (7) détecte un dépassement vers le haut ou vers le bas d'une valeur limite déterminée pour un paramètre d'ambiance, le microcontrôleur efface des clefs de cryptage (8) stockée dans la première mémoire (9).
